# EUROPÄISCHE PATENTSCHRIFT

(11) **EP 1 458 919 B1**
(45) Veröffentlichungstag und Bekanntmachung des Hinweises auf die Patenterteilung: **02.03.2011**
(21) Anmeldenummer: 02805270.2
(22) Anmeldetag: 21.08.2002
(51) Int. Cl.: D06F 37/02

(54) **TROMMEL FÜR EINE WÄSCHEBEHANDLUNGSMASCHINE MIT ZUM TROMMELINNEREN GERICHTETER WÖLBSTRUKTUR**
DRUM FOR A LINEN PROCESSING MACHINE WITH A DOMED STRUCTURE DIRECTED TOWARD THE INSIDE OF SAID DRUM
TAMBOUR POUR UNE MACHINE DE TRAITEMENT DU LINGE, PRESENTANT UNE STRUCTURE BOMBEE ORIENTEE VERS L'INTERIEUR DU TAMBOUR

(30) Priorität: 20.12.2001 DE 10162918
(43) Veröffentlichungstag der Anmeldung: 22.09.2004
(73) Patentinhaber: BSH Bosch und Siemens Hausgeräte GmbH, 81739 München (DE)
(72) Erfinder: SCHULZE, Ingo, 16341 Zepernick (DE); NITSCHE, Alfred, 13351 Berlin (DE); RATFISCH, Uwe, 14193 Berlin (DE); WILDUNG, Wilfried, 14169 Berlin (DE)
(86) Internationale Anmeldenummer: PCT/EP2002/009352
(87) Internationale Veröffentlichungsnummer: WO 2003/054275

(56) Entgegenhaltungen:
- WO-A-98/20195
- DE-A- 19 951 743
- US-A- 523 343
- PATENT ABSTRACTS OF JAPAN vol. 1996, no. 11, 29. November 1996 (1996-11-29) -& JP 08 182887 A (TOSHIBA CORP), 16. Juli 1996 (1996-07-16)
- PATENT ABSTRACTS OF JAPAN vol. 1995, no. 09, 31. Oktober 1995 (1995-10-31) -& JP 07 148389 A (HITACHI LTD), 13. Juni 1995 (1995-06-13)
- PATENT ABSTRACTS OF JAPAN vol. 2000, no. 18, 5. Juni 2001 (2001-06-05) -& JP 06 335594 A (GOLD STAR CO LTD), 6. Dezember 1994 (1994-12-06)
- PATENT ABSTRACTS OF JAPAN vol. 1998, no. 08, 30. Juni 1998 (1998-06-30) -& JP 10 071300 A (SANYO ELECTRIC CO LTD), 17. März 1998 (1998-03-17)

## Beschreibung

Die Erfindung betrifft eine Trommel für eine Wäschebehandlungsmaschine, wobei die Trommel innerhalb des Gehäuses der Wäschebehandlungsmaschine drehbar gelagert ist und mindestens eine Bodenscheibe sowie einen Mantel aufweist, die jede mindestens teilweise aus Blech bestehen und einzeln oder beide mit einer zum Trommelinneren gerichteten Wölbstruktur aus zum Trommelinneren hin gerichteten Noppen besteht, die in den Schnittpunkten eines regelmäßig dreieckigen Achsenmusters angeordnet sind, wobei auf der Mantelfläche zwischen den Noppen im Kreuzungspunkt der Seitenhalbierenden der Dreiecke Flutlöcher für den Durchtritt der Waschlauge angeordnet sind.

Eine solche Trommel ist aus der WO 98/20195 bekannt. Darin ist die Wölbstruktur als aus einer Vielzahl von wenigstens nahezu unmittelbar nebeneinander angeordneten Sechsecken gebildet; sie wird daher allgemein als Wabentrommel bezeichnet. Die Randbereiche der Sechsecke nehmen an deren Eckpunkten die Flutlöcher auf, die gemäß WO 98/20195 nur noch 2 mm im Durchmesser betragen sollen und keinerlei Tulpung mehr haben müssen, um die Wäsche auch beim Schleudergang zu schonen. Entsprechend müssen die Randbereiche mit dem 1,5- bis 2,5-fachen des Lochdurchmessers zwischen 3 und 5 mm breit sein.

Die Herstellung eines Mantelbleches zur Verwendung bei einer Wäschetrommel hat gewisse Schwierigkeiten, die auch in der WO 98/20195 durchklingen. So wird die Zentrierung zwischen dem Lochmuster und der im nachfolgenden Herstellungsgang angebrachten Wölbstruktur trotz aller Mühe ein Problem bleiben, weshalb die Breite der Randbereiche aus Toleranzgründen einigermaßen großzügig bemessen sein muss. Dies hat aber wieder eine verminderte Drainagefähigkeit zur Folge, weil sich die Wäsche beim Schleudern bis in die relativ breiten Randbereich hinein zieht. Dort verlegt sie dann natürlich den Abfluss der bis in den Mantelbereich getriebenen Lauge hin zu den Flutlöchern.

Außerdem hat sich gezeigt, dass sich die Wäsche bei hoher Zentrifugalbeschleunigung auch durch die sehr klein bemessenen Flutlöcher zieht. Auf diese Weise hat man zwei Nachteile miteinander kombinert; denn die Wäscheschädigung ist auch mit kleinen Löchern nicht zu vermeiden; diese kleinen Löcher vermindern aber merklich die Laugenabführung beim Schleudern.

Ferner ist die Herstellung der sechseckigen Wölbungen im Tiefziehverfahren dadurch problematisch, dass die Eckbereiche über eine längere Strecke gezogen werden müssen als die Grundlinienbereiche. Dadurch ergeben sich inhomogene Kristallstrukturen in den gezogenen Blechbereichen, die das Material unterschiedlich hart machen. Gerade in den Eckbereichen, aus denen die Flutlöcher ausgestanzt werden sollen, wird das Material härter, so dass die ohnedies schon dünneren Stanznadeln noch stärker belastet sind als bei einem konventionellen Trommelmantel ohne Wölbstruktur.

Andere Trommel- Ausführungsformen mit Noppenstruktur sind aus JP-A-08 182 887, JP-A-07 148 389, US-A-523 343 und JP-A- 06 335 594 bekannt.

Der Erfindung liegt die Aufgabe zugrunde, eine Trommel der eingangs genannten Art anzugeben, bei der die Wölbstruktur unmittelbar aneinander grenzende Elemente hat, den Flutlöchern aber dennoch genügend Platz gelassen werden kann, damit sie für eine ausreichende Laugenabführung noch genügend große Durchmesser haben. Ferner soll die Herstellung der Wölbstruktur weder in sich selbst noch in ihrer Wirkung auf andere Vorgaben problematisch sein. Die durch die Wölbstruktur erreichbare verbesserte Steifigkeit soll zumindest beibehalten oder besser noch zu erhöhen sein.

Eine Lösung dieser Aufgabe ergibt sich erfindungsgemäß dadurch, dass die Ränder der Noppen im wesentlichen kreis- oder ellipsenförmig oder oval ausgebildet sind, und die Flutlöcher zwischen den Noppen im Kreuzungspunkt der Seitenhalbierenden in wenigstens annähernd kreisförmig gestalteten Arealen angebracht sind, deren Peripherie Teilstrecken des Umfangs der Noppen kreiseinwärts formen.

Dadurch lassen sich gewölbte, Kugelkalotten ähnliche Erhebungen gestalten, die an ihren Peripherien sich gerade mit der jeweiligen benachbarten Erhebung berühren. Der Wäsche wird damit das Eindringen bis auf den Grund der Randbereiche verwehrt. Tiefziehvorgänge bei der Herstellung der Wölbstruktur sind gleichmäßig, und das Material bleibt homogen. Diejenigen Randbereiche, die aufgrund der Rundungen der Erhebungen weitflächigere, Vielecken ähnliche Areale bilden, lassen automatisch mehr Platz für größere Flutlöcher. Dadurch bedingt ist eine erheblich einfachere Herstellung dieser Wölbstrukturen gegenüber denen aus dem Stand der Technik möglich, weil keine so engen Toleranzen bei der Zentrierung der einzubringenden Wölbstruktur gegenüber der bereits hergestellten Lochung eingehalten werden müssen.

Gemäß der Erfindung sind die Noppen in den Schnittpunkten eines regelmäßig dreieckigen Achsenmusters angeordnet. Die regelmäßige Anordnung der Noppen hat über den ästhetischen Wert hinaus auch den Vorteil, dass die Anordnung des Achsenmusters mit der Anordnung des Lochmusters übereinstimmt, was die Fertigung enorm vereinfacht.

Gemäß der Erfindung sind auf der Mantelfläche zwischen den Noppen im Kreuzungspunkt der Seitenhalbierenden der Dreiecke Flutlöcher für den Durchtritt der Waschlauge angeordnet. Die Anordnung von Flutlöchern in diesem Bereich hat deshalb einen besonderen Vorteil, weil die während des Schleuderns in den Bereich des Trommelmantels getriebene Feuchtigkeit, sobald sie auf der Innenfläche des Trommelmantels angekommen ist, von den Bereichen, an denen sich die Noppen berühren, weiter zu den Kreuzungspunkten hin getrieben wird, weil die Täler zwischen den Noppen sich zu den Kreuzungspunkten hin erweitern; die Feuchtigkeit kann also nicht an den engsten Stellen stehen bleiben, sondern wird von dort aus zu den weiteren Flächen am Ort der Kreuzungspunkte hin getrieben.

Gemäß der Erfindung sind die Flutlöcher zwischen den Noppen im Kreuzungspunkt der Seitenhalbierenden in wenigstens annähernd kreisförmig gestalteten Arealen angebracht, deren Peripherie Teilstrecken des Umfangs der Noppen kreiseinwärts formen. Dadurch erhöht die gewählte Struktur die Steifigkeit der Mantelfläche.

Eine besonders vorteilhafte Form der Ausbildung der Erfindung ergibt sich dabei, wenn das Achsenmuster auf der Mantelfläche eine Vielzahl von aneinander grenzenden, gleichseitigen Dreiecken enthält. Dabei ist nämlich einerseits die vereinfachte Fertigung mit einer geringstmöglichen vieleckigen, hier nämlich dreieckigen, Fläche der Randbereiche zwischen den nicht aneinandergrenzenden Noppen zu vereinigen.

Für die universelle Verwendung der erfindungsgemäßen Struktur eignet sich eine Weiterbildung der Erfindung, bei der die Fluchtlinien des Achsenmusters der Form der Außenkante des Mantels bzw. des Bodens folgen, d: h. dass sie beispielsweise gerade oder kreisförmig sind. Diese Struktur kann dann nämlich bestens auch bei scheibenförmigen Böden von Wäschetrommeln angewendet werden, ohne dass sich zu große Flächen ohne Noppen bilden.

Falls sich die flache Lochung an den zuvor genannten Orten der Kreuzungspunkte dennoch als zu gefährlich für die Wäsche erweisen sollte, ist gemäß einer weiteren besonders vorteilhaften Weiterbildung der Erfindung hier am besten dafür genügend Platz, dass die Flutlöcher in der von der Trommelachse am weitesten entfernten Ebene einer trommelauswärts gestellten Austulpung angebracht sind. Die Areale auf den Kreuzungspunkten sind nämlich groß genug, auch noch eine Austulpung unterzubringen, durch die die Flutlöcher aus der Ebene des Tommelmantels nach außen zu verbringen, wo sie erfahrungsgemäß am wenigsten von der gegen den Trommelmantel gepressten Wäsche erreicht werden können.

Der Minimalabstand der Noppen sollte gemäß empirischer Ermittlung am besten im Verhältnis zu ihrem Durchmesser etwa ein Achtel bis ein Fünfundzwanzigstel betragen. Ein Wert von etwa einem Zehntel hat sich als sehr gut geeignet erwiesen.

Weiterhin sollte die Höhe der Noppen im Verhältnis zu ihren Durchmessern etwa ein Fünftel bis ein Zwanzigstel betragen. Ein Wert von etwa einem Zwölftel hat sich als sehr gut geeignet erwiesen.

Bei der Anordnung der Noppenstruktur auf der Bodenscheibe der Trommel ist die Fortbildung der Erfindung in der Weise besonders vorteilhaft, dass die Fluchtlinien konzentrisch zum Mittelpunkt der Bodenscheibe angeordnet sind und die auf den Fluchtlinien angeordneten Achsenmuster eine zum Trommelmittelpunkt entsprechend der Verkürzung des Umfangs der jeweiligen Fluchtlinie verkürzte Seitenlinie aufweisen. Damit kann sich eine homogene Struktur von Noppen auf der Bodenscheibe anordnen lassen, die wiederum für die Deckungsgleichheit der Noppenstruktur und dem Lochbild von Vorteil ist.

Entsprechend wäre von Vorteil, wenn gemäß einer weiteren vorteilhaften Weiterbildung der Erfindung die Durchmesser der Noppen und/oder die Abstände zwischen ihnen entsprechend der Verkürzung des Umfangs der zugeordneten Fluchtlinie reduziert sind. Dann hat die Struktur der Bodenscheibe über den Vorteil der Deckungsgleichheit zwischen Noppenstruktur und Lochbild hinaus noch den Vorteil, das die Vielzahl von unterschiedlich großen Elementen auf der Bodenscheibe genau so viele einzelne Resonatoren für unterschiedliche Hörfrequenzen bilden, die zwar das Resonanzspektrum sehr stark verbreitern, dafür aber dessen Resonanzamplituden extrem dämpfen.

Sofern die Trommel mit auf der Innenfläche des Trommelmantels angesetzten Mitnehmern besetzt ist, kann nach einer weiteren vorteilhaften Ausbildung der Erfindung die Oberfläche der Mitnehmer ebenfalls mit einer Wölbstruktur aus Noppen versehen sein. Dies kann von Vorteil sein für die mechanische Bearbeitung der Wäsche im Waschprogrammabschnitt.

Anhand von in der Zeichnung dargestellten Ausführungsbeispielen ist die Erfindung nachstehend erläutert. In der Zeichnung zeigen
Fig. 1 eine perspektivische Ansicht einer Wäschetrommel, die an ihrem Trommelmantel und an einer Bodenscheibe mit Noppenstrukturen versehen ist,
Fig. 2 einen Ausschnitt aus einer Abwicklung eines mit einer nicht erfindungsgemäßen Noppenstruktur ausgestatteten Trommelmantels mit flachen Flutlöchern,
Fig.3 ein vergrößert dargestellter Querschnitt einer Noppenwölbung entlang einer Schnittlinie III-III in Fig. 2,
Fig.4 einen Ausschnitt aus einer Abwicklung eines mit einer erfindungsgemäßen Noppenstruktur dargestellten Form ausgestatteten Trommelmantels mit tulpenförmig ausgezogenen Flutlöchern,
Fig. 5 ein vergrößert dargestellter Querschnitt einer Noppenwölbung entlang einer Schnittlinie V-V in Fig. 4 und
Fig. 6 einen Ausschnitt der Ansicht auf eine Bodenscheibe, die mit einer nicht erfindungsgemäßen Noppenstruktur versehen ist.

Die in Fig. 1 dargestellte Wäschetrommel 1 kann um eine wenigstens annähernd horizontal ausgerichtete Achse 2 gedreht werden. Dazu ist sie mit einem hier nicht dargestellten Antrieb verbunden. Die Frontseite der Trommel 1 ist offen. Sie kann entweder mit einem mitdrehenden Stirnboden verschlossen werden oder auf einem stehenden Stirnboden gelagert sein (beide nicht dargestellt). An der Rückseite ist die Trommel mit einer Bodenscheibe 3 fest verbunden, in die Antriebsmomente einleitbar sind. Die Bodenscheibe hat eine sternförmige Prägung 4, die hier nur teilweise sichtbar ist und der Stabilität der Scheibe dient. Sie kann zusätzlich an ihrer Rückseite mit einem nicht dargestellten Gussstern verstärkt sein. Im Wesentlichen wird die Trommel 1 aber durch den Mantel 5 gebildet, der aus einem zylindrisch gebogenen und an einer hier nicht sichtbaren Stelle mit einer Verbindungsnaht zusammengehaltenen Blechstreifen besteht. Die Bodenscheibe 3 und die Abwicklung des Trommelmantels 5 sind vor der Verbindung miteinander in einem Prägewerkzeug mit einer Noppenstruktur versehen worden, die weiter unten dargestellt und beschrieben ist. Während die Noppen 6 im Trommelmantel 5 alle gleich groß sind, hat die Bodenscheibe 3 auf ihrem größten Fluchtlinienkreis auch die größten Noppen 8 und auf allen kleineren Fluchtlinienkreisen weiter zum Zentrum hin Noppen 9 bis 15 mit jeweils stufenweis kleineren Durchmessern. Dadurch lassen sich die Noppen 6 auf dem Trommelmantel 5 und die Noppen 8 bis 15 auf der Bodenscheibe 3 jeweils in dreieckiger Anordnung zueinander anbringen, wie weiter unten noch im Einzelenen erläutert wird.

Aus der in Fig. 2 dargestellten nicht erfindungsgemäßen Abwicklung eines Teils des Trommelmantels 5 ist ersichtlich, dass die Noppen 6, die aus einer kugelkalottenartig trommeleinwärts gezogenen Prägung bestehen (vgl. Fig. 3), auf den Schnittpunkten eines regelmäßig vieleckigen Achsenmusters, nämlich eines dreieckigen Achsenmusters, angeordnet sind. Dieses Achsenmuster wird durch die Fluchtlinie 16 und die anderen beiden Achsen 17 und 18 bestimmt, von denen die Fluchtlinie 16 parallel zur Außenkante 19 des Trommelmantel-Blechstreifens liegt. Die beiden Achsen 17 und 18 liegen jeweils um 60° nach links bzw. um 60° nach rechts zur Fluchtlinie 16 verdreht. Alle Achsen haben entsprechend parallel zueinander angeordnete Duplikate, die alle untereinander denselben Abstand haben. Auf diese Weise bildet sich eine Vielzahl von gleichseitigen Dreiecken, von denen eines (20) hier schattiert dargestellt ist, deren Ecken E, F und G zugleich die Schnittpunkte der Achsen 16, 17 und 18 bzw. 18-2 sind. Die Seitenhalbierenden 21 dieser Dreiecke kreuzen sich im Schwerpunkt der Dreiecke, der zugleich der Kreuzungspunkt 22 und der Ort ist, auf dem jeweils ein Flutloch 23 angeordnet ist.

Durch diese Gestaltung ergeben sich zwischen den Noppen 6 unter den Schwerpunkten der Dreiecke E, F, G - hier ebenfalls dreieckige - Areale 24, die für die Anordnung genügend großer Flutlöcher 23 großflächig genug sind, ohne dass die Flutlöcher, selbst wenn sie wegen eines möglichen Versatzes zwischen dem Lochbild und der Noppenstruktur nicht ganz zentrisch liegen, die Umfangslinien der Noppen 6 zerschneiden würden. Dies fördert die Steifigkeit des so strukturierten Trommelmantels 5 bzw. der Bodenscheibe 3; denn durch das Zerschneiden der Peripherie-Linien der Wölbstruktur-Elemente beim Stand der Technik wird deren Knicksteifigkeit an der Schnittstelle unterbrochen. Aus Fig. 3 ist dieser Sachverhalt sehr deutlich zu erkennen. Aus Versuchen hat sich ermitteln lassen, dass der Abstand A der Noppen 6 untereinander auf etwa ein Achtel bis ein Fünfundzwanzigstel, vorzugsweise auf ein Zehntel, ihrer Durchmesser bemisst. Auch die für das Optimum hinsichtlich der besten Waschwirkung einerseits und zugleich der größten Wäscheschonung beim Schleudern andererseits bedeutende Höhe H der Noppen 6 ist auf diese Weise gefunden worden, nämlich zu einem Fünftel bis einem Zwanzigstel, vorzugweise zu einem Zwölftel des Durchmessers der Noppen. Für die Findung des Optimums im Hinblick auf die Wäscheschonung beim Schleudern geht natürlich auch der Durchmesser D der Flutlöcher ein, der im dargestellten Beispiel etwa 3,5 mm betragen kann. Dieser Wert steht auch für eine gute Flüssigkeitsabführung, die durch die gute Drainage zwischen den Noppen 6 unterstützt wird.

Das in Fig. 4 und 5 dargestellte erfindungsgemäße Beispiel für die Gestaltung des Mantelbleches 5 ist im Hinblick auf die Noppenstruktur und die Anordnung der Flutlöcher gleich dem Beispiel gemäß Fig. 2 und 3. Die Ausgestaltung der Flutlöcher verbessert jedoch die Wäscheschonung beim Schleudern. Dazu sind die Flutlöcher 25 in den dreieckigen Arealen 24 zwischen den Noppen 6 in einer Bodenebene 26 (Fig. 5) von tulpenartig nach außen gezogenen Senken 27 angeordnet. Hierdurch wird es den beim Schleudern sich zwischen die Noppen 6 legenden Wäschestücken schwer, in die Senken 27 so weit einzudringen, dass die Flutlöcher 25 überhaupt nur erreicht werden; geschweige denn, dass die Wäsche sie auch noch durchdringen könnte, um so den gefährlichen Grat am Außenrand der Löcher 25 zu erreichen.

Dieses Beispiel macht deutlich, warum die erfindungsgemäße kreis-, ellipsenförmige oder ovale Noppenstruktur im Gegensatz zum Stand der Technik so große Vorteile hat: die an den Schnittpunkten E, F, G gebildeten großen dreieckigen Areale 24 geben Raum für die Anbringung genügend großer Flutlöcher 25, ja sogar für zusätzliche Senken 27 für die Flutlöcher 25, ohne dass dadurch etwa die Umfangslinien der Wölbstruktur-Elemente 6 zerschnitten würden.

Das in Fig. 6 dargestellte nicht erfindungsgemäße Beispiel für eine Noppenstruktur zeigt einen Ausschnitt aus dem Blech einer Bodenscheibe 3 (Fig.1). Der äußere Rand 28 der Bodenscheibe 3 ist zugleich die äußere Begrenzung derjenigen Fläche, auf der die Noppenstruktur anbringbar ist. Die innere Begrenzung dieser Fläche wird durch die Linie 29 festgesetzt. Die Grundstruktur der Noppenanordnung und des Lochbildes entspricht derjenigen in den Figuren 2 und 4. Allerdings sind hier die Fluchtlinie 30-1 und alle ihre inneren Parallelen 30-2, 30-3 usw. entsprechend der Achse 16 in Fig. 2 in paralleler Lage zum Außenrand 28 konzentrisch kreisförmig. Entsprechend sind die anderen Achsen 31 und 32 - nach rechts bzw. nach links jeweils um 60° gegen die Fluchtlinie 30-1 verdreht - gegen den Kreismittelpunkt hin gekrümmt, so dass sich die Seitenlinien der aus ihnen gebildeten Dreiecke mit zunehmender Nähe zum Kreismittelpunkt verkürzen, der auf einem fern liegenden Kreuzungspunkt M der beiden eingezeichneten Radiuslinien R liegt. Das bedeutet, dass die Seitenlinie F-K des weiter innen liegenden Dreiecks F, K, L kürzer ist als die Seitenlinie E-F des weiter außen liegenden Dreiecks E, F, G. Entsprechendes gilt auch für die anderen jeweils vergleichbaren Seitenlinien. Außerdem sind auch die Durchmesser der Noppen 6 mit zunehmender Nähe zum Kreismittelpunkt M kleiner, weil die jeweils innere Fluchtlinie 30-2 kürzer ist als die jeweils äußere (30-1) und dadurch für dieselbe Anzahl von Noppen 6 nur noch weniger Strecke zur Verfügung steht. Dadurch erklärt sich auch die beschriebene Verkürzung der Seitenlinien der Dreiecke und die Krümmung der Achsen 31 und 32.

Sofern in der Wäschetrommel gemäß Fig. 1 hier nicht dargestellte Mitnehmer zum Heben der Wäsche während der Trommeldrehung angeordnet sind, können auch die in Trommelinnere weisenden Oberflächen dieser Mitnehmer mit einer entsprechenden Noppenstruktur ausgebildet sein. Dies kann für die mechanische Bearbeitung der Wäsche in gewisser Weise vorteilhaft sein.

Diese Art der Wölbstruktur ist auch bei Wäschetrommeln für Wäschetrockner anwendbar.

## Patentansprüche

1. Trommel (1) für eine Wäschebehandlungsmaschine, wobei die Trommel innerhalb des Gehäuses der Wäschebehandlungsmaschine drehbar gelagert ist und mindestens eine Bodenscheibe (3) sowie einen Mantel (5) aufweist, die jede mindestens teilweise aus Blech bestehen und einzeln oder beide mit einer zum Trommelinneren gerichteten Wölbstruktur versehen sind, welche aus zum Trommelinneren hin gerichteten Noppen (6) besteht, die in den Schnittpunkten (E, F, G) eines regelmäßig dreieckigen Achsenmusters (16, 17, 18) angeordnet sind, wobei auf der Mantelfläche (5) zwischen den Noppen (6) im Kreuzungspunkt (22) der Seitenhalbierenden (21) der Dreiecke (E-F-G) Flutlöcher (23) für den Durchtritt der Waschlauge angeordnet sind, **dadurch gekennzeichnet, dass** die Ränder der Noppen (6) im wesentlichen kreis- oder ellipsenförmig oder oval ausgebildet sind, und die Flutlöcher (23) zwischen den Noppen (6) im Kreuzungspunkt (22) der Seitenhalbierenden (21) in wenigstens annähernd kreisförmig gestalteten Arealen (24) angebracht sind, deren Peripherie Teilstrecken des Umfangs der Noppen (6) kreiseinwärts formen.

2. Trommel nach Anspruch 1, **dadurch gekennzeichnet, dass** das Achsenmuster (16, 17, 18) auf der Mantelfläche (5) eine Vielzahl von aneinander grenzenden, gleichseitigen Dreiecken (E-F-G) enthält.

3. Trommel nach einem der vorstehenden Ansprüche, **dadurch gekennzeichnet, dass** die Fluchtlinien (16, 30-1, 30-2, 30-3) des Achsenmusters (16,17,18 bzw. 30, 31, 32) der Form der Außenkante (19, 28) des Mantels (5) bzw. des Bodens (3) folgen, d. h. dass sie beispielsweise gerade oder kreisförmig sind.

4. Trommel nach einem der vorstehenden Ansprüche, **dadurch gekennzeichnet, dass** die Flutlöcher (23) in der von der Trommelachse (2) am weitesten entfernten Ebene (26) einer trommelauswärts gestellten Austulpung (27) angebracht sind.

5. Trommel nach einem der vorstehenden Ansprüche, **dadurch gekennzeichnet, dass** der Minimalabstand (A) zwischen den Noppen (6) im Verhältnis zu ihrem Durchmesser etwa ein Achtel bis ein Fünfundzwanzigstel beträgt.

6. Trommel nach Anspruch 5, **dadurch gekennzeichnet, dass** der Abstand (A) etwa ein Zehntel beträgt.

7. Trommel nach Anspruch 5 oder 6, **dadurch gekennzeichnet, dass** die Höhe (H) jedes Noppens (6) im Verhältnis zu seinem Durchmesser etwa ein Fünftel bis ein Zwanzigstel beträgt.

8. Trommel nach Anspruch 7, **dadurch gekennzeichnet, dass** die Höhe (H) etwa ein Zwölftel beträgt.

9. Trommel nach Anspruch 3 mit einer mit Wölbstruktur versehenen Bodenscheibe (3), **dadurch gekennzeichnet, dass** die Fluchtlinien (30-1, 30-2, 30-3) konzentrisch zum Mittelpunkt (M) der Bodenscheibe (3) angeordnet sind und die auf den Fluchtlinien (30-1, 30-2, 30-3) angeordneten Achsenmuster (30, 31, 32) eine zum Mittelpunkt (M) der Bodenscheibe (3) entsprechend der Verkürzung des Umfangs der jeweiligen Fluchtlinie (30-1, 30-2, 30-3) verkürzte Seitenlinie (F-K) aufweisen.

10. Trommel nach Anspruch 5 oder 6 und 9, **dadurch gekennzeichnet, dass** die Durchmesser der Noppen (6) und/oder die Abstände (A) zwischen ihnen entsprechend der Verkürzung des Umfangs der zugeordneten Fluchtlinie (30-2) reduziert sind.

11. Trommel nach einem der vorstehenden Ansprüche mit auf der Innenfläche des Trommelmantels (5) angesetzten Mitnehmern, **dadurch gekennzeichnet, dass** die Oberfläche der Mitnehmer ebenfalls mit einer Wölbstruktur aus Noppen versehen ist.

## Claims

1. Drum (1) for a laundry treatment machine, wherein the drum is rotatably mounted within the housing of the laundry treatment machine and has at least one base disc (3) as well as a casing (5), which each consist at least partly of sheet metal and are individually or both provided with an arched structure directed towards the drum interior and consisting of nubs (6), which are directed towards the drum interior and which are arranged at the intersection points (E, F, G) of an regular triangular pattern of axes (16, 17, 18), wherein flood openings (23) for the passage of washing solution are arranged on the casing surface (5) between the nubs (6) at the crossing point (22) of the side bisectors (21) of the triangles (E-F-G), **characterised in that** the edges of the nubs (6) are formed to be substantially circular, elliptical or oval and the flood openings (23) are formed between the nubs (6) at the crossing point (22) of the side bisectors (21) in areas (24), which are of at least approximately circular shape and the peripheries of which circularly inwardly form part lengths of the circumference of the nubs (6).

2. Drum according to claim 1, **characterised in that** the pattern of axes (16, 17, 18) on the casing surface (5) contains a plurality of mutually adjoining equilateral triangles (E-F-G).

3. Drum according to one of the preceding claims, **characterised in that** the alignment lines (16, 30-1, 30-2, 30-3) of the pattern of axes (16, 17, 18 or 30, 31, 32) follow the form of the outer edge (19, 28) of the casing (5) or of the base (3), i.e. they are, for example, straight or circular.

4. Drum according to any one of the preceding claims, **characterised in that** flood openings (23) in the plane (26) furthest away from the drum axis (2) are formed at a protrusion (27) set outwardly of the drum.

5. Drum according to any one of the preceding claims, **characterised in that** the minimum spacing (A) between the nubs (6) in relation to the diameter thereof is approximately an eighth to a twenty-fifth.

6. Drum according to claim 5, **characterised in that** the spacing (A) is approximately a tenth.

7. Drum according to claim 5 or 6, **characterised in that** the height (H) of each nub (6) in relation to its diameter is approximately a fifth to a twentieth.

8. Drum according to claim 7, **characterised in that** the height (H) is approximately a twelfth.

9. Drum according to claim 3 with a base disc (3) provided with an arched structure, **characterised in that** the alignment lines (30-1, 30-2, 30-3) are arranged concentrically with respect to the centre point (M) of the base disc (3) and the patterns of axes (30, 31, 32) arranged on the alignment lines (30-1, 30-2, 30-3) have a side line (F-K) which is shortened with respect to the centre point (M) of the base disc (3) in correspondence with the shortening of the circumference of the respective alignment lines (30-1, 30-2, 30-3).

10. Drum according to claim 5 or 6 and 9, **characterised in that** the diameters of the nubs (6) and/or the spacings (A) therebetween are reduced in correspondence with the shortening of the circumference of the associated alignment line (30-2).

11. Drum according to any one of the preceding claims with entrainers placed on the inner surface of the drum casing (5), **characterised in that** the surface of the entrainers is similarly provided with an arched structure of nubs.

## Revendications

1. Tambour (1) pour une machine de traitement de linge, le tambour étant logé de manière rotative à l'intérieur du boîtier de la machine de traitement de linge et présentant au moins un disque de fond (3) ainsi qu'une enveloppe (5), qui sont constitués chacun au moins en partie de tôle et sont munis individuellement ou les deux d'une structure bombée dirigée vers l'intérieur du tambour, laquelle est constituée de nopes (6) dirigées vers l'intérieur du tambour, lesquelles sont disposées aux points d'intersection (E, F, G) d'un modèle d'axes triangulaire régulier (16, 17, 18), des trous d'immersion (23) étant disposés sur la surface d'enveloppe (5) entre les nopes (6) au point d'intersection (22) des médianes (21) des triangles (E-F-G) pour le passage de la lessive, **caractérisé en ce que** les bords des nopes (6) sont essentiellement réalisés de manière circulaire ou elliptique ou ovale, et **en ce que** les trous d'immersion (23) entre les nopes (6) sont placés au point d'intersection (22) des médianes (21 ), dans des endroits (24) réalisés au moins de manière approximativement circulaire, dont la périphérie forme des trajectoires partielles de la circonférence des nopes (6) en direction intérieure circulaire.

2. Tambour selon la revendication 1, **caractérisé en ce que** le modèle d'axes (16, 17, 18) sur la surface d'enveloppe (5) contient une pluralité de triangles (E-F-G) équilatéraux adjacents les uns aux autres.

3. Tambour selon l'une quelconque des revendications précédentes, **caractérisé en ce que** les lignes de fuite (16, 30-1, 30-2, 30-3) du modèle d'axes (16, 17, 18 resp. 30, 31, 32) suivent la forme du bord extérieur (19, 28) de l'enveloppe (5) resp. du fond (3), c'est-à-dire qu'elles sont par exemple droites ou circulaires.

4. Tambour selon l'une quelconque des revendications précédentes, **caractérisé en ce que** les trous d'immersion (23) sont placés dans le plan (26), le plus éloigné de l'axe (2) du tambour, d'un évasement (27) situé en direction extérieure du tambour.

5. Tambour selon l'une quelconque des revendications précédentes, **caractérisé en ce que** l'écart minimal (A) entre les nopes (6) par rapport à leur diamètre est d'environ un huitième jusqu'à un vingt-cinquième.

6. Tambour selon la revendication 5, **caractérisé en ce que** l'écart (A) est d'environ un dixième.

7. Tambour selon la revendication 5 ou 6, **caractérisé en ce que** la hauteur (H) de chaque nope (6) par rapport à son diamètre est d'environ un cinquième jusqu'à un vingtième.

8. Tambour selon la revendication 7, **caractérisé en ce que** la hauteur (H) est d'environ un douzième.

9. Tambour selon la revendication 3, comprenant un disque de fond (3) muni d'une structure bombée, **caractérisé en ce que** les lignes de fuite (30-1, 30-2, 30-3) sont disposées de manière concentrique par rapport au milieu (M) du disque de fond (3) et **en ce que** les modèles d'axes (30, 31, 32) disposés sur les lignes de fuite (30-1, 30-2, 30-3) présentent une ligne latérale (F-K) raccourcie par rapport au milieu (M) du disque de fond (3), de manière correspondant au raccourcissement de la circonférence de la ligne de fuite respective (30-1, 30-2, 30-3).

10. Tambour selon la revendication 5 ou selon les revendications 6 et 9, **caractérisé en ce que** les diamètres des nopes (6) et/ou les écarts (A) entre elles sont raccourcis de manière correspondant au raccourcissement de la circonférence de la ligne de fuite correspondante (30-2).

11. Tambour selon l'une quelconque des revendications précédentes, muni d'entraîneurs placés sur la surface intérieure de l'enveloppe de tambour (5), **caractérisé en ce que** la surface des entraîneurs est également munie d'une structure bombée constituée de nopes.
